# FASCICULE DE BREVET EUROPEEN

(11) **EP 1 058 766 B1**
(45) Date de publication et mention de la délivrance du brevet: **15.10.2003**
(21) Numéro de dépôt: 98905456.4
(22) Date de dépôt: 29.01.1998
(51) Int. Cl.: E05D 7/00

(54) **BLOC-PORTE COMPORTANT UNE PAUMELLE A REGLAGE ELASTIQUE**
TÜR MIT EINEM SCHARNIERZAPFEN MIT ELASTISCHER EINSTELLUNG
DOOR UNIT COMPRISING A PIN HINGE WITH ELASTIC ADJUSTMENT

(43) Date de publication de la demande: 13.12.2000
(73) Titulaire: Laurent, Gilbert, 10000 Troyes (FR)
(72) Inventeur: Laurent, Gilbert, 10000 Troyes (FR)
(74) Mandataire: Barbin le Bourhis, Joel
(86) Numéro de dépôt international: FR9800161
(87) Numéro de publication internationale: WO99039070

(56) Documents cités:
- FR-A- 2 409 365
- FR-A- 2 409 366
- FR-A- 2 479 884
- US-A- 4 561 147

## Description

La présente invention concerne un bloc-porte comportant une paumelle réglable en hauteur.

Les paumelles utilisées en menuiserie dans le bâtiment et dans l'industrie du meuble sont, de façon classique, constituées d'un gond associé à des moyens de fixation sur une partie fixe ou huisserie et d'une penture associée à des moyens de fixation sur un panneau mobile, par exemple une porte. Le gond et la penture sont généralement reliés en rotation par une fiche mâle de forme allongée, qui pénètre, d'une part, dans un alésage ménagé dans le gond et, d'autre part, dans un logement ménagé dans la penture.

Il est avantageux que ces paumelles soient réglables, de façon à pouvoir modifier ou ajuster la hauteur du panneau mobile sans avoir à recourir à des travaux relativement longs tels que le démontage du panneau mobile, pour ajouter des rondelles autour de la fiche mâle, le rabotage du haut ou du bas du panneau mobile, ou la dépose ou la repose des paumelles.

Dans ce but, on a proposé dans FR-A 2 408 024, FR-A 2 479 884 et FR-A 2 533 615 des paumelles à réglage à vis susceptibles d'être réglées, sans qu'il soit nécessaire de démonter le panneau mobile. Dans ces paumelles, l'alésage du gond est taraudé de façon à pouvoir coopérer avec une partie filetée de la fiche mâle et la fiche mâle comporte, dans une zone intermédiaire, un épaulement coopérant avec un épaulement disposé dans un logement de la penture, un moyen de vissage et dévissage étant, de préférence, disposé à l'extrémité de la fiche mâle opposée à la partie filetée ; ce moyen de vissage et dévissage est accessible par une ouverture ménagée dans le fond du logement de la penture, ce logement étant ainsi ouvert à ses deux extrémités. En agissant, par exemple à l'aide d'un outil emmanché à empreinte six pans, du type connu sous la marque commerciale "TORX" introduit par l'ouverture du logement de la penture, on peut donc visser ou dévisser la partie filetée de la fiche mâle dans l'alésage taraudé du gond, de sorte que, grâce à la coopération de l'épaulement de la fiche mâle et de l'épaulement du logement de la penture, la penture s'élève ou s'abaisse par rapport au gond. Le panneau mobile, sur lequel est fixée la penture, peut ainsi être remonté ou abaissé par rapport à l'huisserie.

Cependant, les paumelles réglables de ce type présentent un inconvénient : le poids du panneau mobile porte entièrement sur la paumelle réglable, lorsqu'une seule paumelle de ce type est utilisée pour le montage du panneau mobile ou sur une seule de ces paumelles réglables, si plusieurs paumelles de ce type sont utilisées. Dans ces conditions, on risque, après l'opération de montage, une détérioration de l'huisserie et/ou des fixations de la paumelle chargée, telle que le panneau vienne frotter sur le sol, que les fermetures ne fonctionnent plus parce que les pènes de serrure ne peuvent plus rentrer dans les gâches, ou même, que l'on aboutisse à un arrachement de la paumelle. Ce risque est particulièrement important dans le cas des bloc-portes ; de tels bloc-portes sont constitués d'une huisserie en bois, d'une porte, le plus souvent une porte isoplane à revêtement contreplaqué, et de paumelles reliant la porte à l'huisserie : de tels bloc-portes sont, par exemple, décrits dans FR-A 2 409 366. Or, dans ces bloc-portes, d'une part, les portes isoplanes sont facilement déformables et, d'autre part, au moment du montage du bloc-porte, les paumelles peuvent subir des efforts non contrôlés.

Pour éviter cet inconvénient, selon l'invention, pour la fixation d'un panneau mobile sur une huisserie, on utilise au moins une paumelle comportant un réglage compensé incluant un organe élastique, plus particulièrement un ressort, dont la force de poussée compense une partie du poids du panneau mobile de sorte que le poids du panneau mobile se répartisse entre au moins deux paumelles associées au panneau mobile. Bien entendu, il est possible d'utiliser plusieurs paumelles selon l'invention pour une même porte ; on peut avantageusement utiliser une paumelle selon l'invention en l'associant avec une paumelle réglable à vis telle que celle décrite dans FR-A-2 533 615.

La présente invention a donc pour objet un bloc-porte avec une paumelle pour la fixation d'un panneau mobile sur une huisserie fixe comportant, d'une part, un gond portant des moyens de fixation sur l'huisserie, dans lequel est ménagé un alésage cylindrique axial ouvert à au moins une de ses extrémités, d'autre part, une penture portant des moyens de fixation sur le panneau mobile, dans laquelle est ménagé un logement cylindrique axial ouvert à au moins une de ses extrémités, un premier épaulement étant prévu à l'intérieur dudit logement et, enfin, une fiche mâle cylindrique reliant en rotation la penture au gond, l'une des extrémités de la fiche mâle étant disposée dans l'alésage du gond et l'autre extrémité dans le logement de la penture, la fiche mâle étant susceptible de coopérer avec le premier épaulement ménagé dans le logement de la penture, caractérisée par le fait que l'alésage du gond contient un organe élastique propre à exercer sur la fiche mâle, quand il est comprimé, une force de poussée susceptible d'équilibrer le poids du panneau mobile, qui s'applique par l'intermédiaire de ladite penture sur ladite fiche mâle.

L'organe élastique est, de préférence, un ressort, notamment hélicoïdal ; ce ressort est avantageusement disposé entre le fond de l'alésage du gond et une surface formant butée de la fiche mâle ; il peut être solidarisé de la fiche mâle par au moins un point de soudure au niveau de sa spire d'extrémité qui s'appuie sur ladite fiche mâle.

Selon un mode de réalisation préféré de la paumelle du bloc-porte selon l'invention, la fiche mâle comporte un épaulement, dit deuxième épaulement, susceptible de coopérer avec le premier épaulement ménagé à l'intérieur du logement de penture, ledit deuxième épaulement séparant, sur la fiche mâle, une partie médiane cylindrique, qui pénètre partiellement dans l'alésage du gond, et une tige de centrage, de diamètre plus taible, qui est disposée totalement dans le logement de la penture lorsque le premier épaulement est en appui sur le second épaulement : le diamètre de la tige de centrage est sensiblement égal, au jeu près, à celui d'une première zone du logement de penture, où elle est mise en place ; le diamètre de la partie médiane de la fiche mâle est avantageusement sensiblement égal, au jeu près, à celui du logement de penture dans une deuxième zone séparée de ladite première zone par le premier épaulement. En outre, la fiche mâle peut comporter une queue du guidage disposée du côté de sa partie médiane où ne se trouve pas la tige de centrage, cette queue de guidage étant destinée, lorsque l'organe élastique est un ressort, à guider le ressort dans l'alésage au cours de sa compression ; la queue de guidage peut être cylindrique et avoir un diamètre inférieur à celui de la partie médiane de la fiche mâle.

On peut prévoir que le logement comporte une troisième zone, dont le diamètre est supérieur à celui de la deuxième zone, cette troisième zone étant définie à l'intérieur d'une jupe qui vient à recouvrement sur l'extrémité terminale adjacente du gond, quand l'organe élastique est comprimé ; de préférence, l'extrémité terminale du gond est extérieurement cylindrique et le diamètre de la troisième zone du logement est sensiblement égal, au jeu près, au diamètre extérieur de l'extrémité terminale du gond.

L'alésage du gond peut avantageusement comporter deux zones successives, une première zone, qui reçoit la partie médiane de la fiche mâle, et une deuxième zone de diamètre plus faible, les deux zones étant séparées par un épaulement, dit troisième épaulement : le troisième épaulement peut limiter la course de la fiche mâle dans l'alésage et, par conséquent, limiter la compression de l'organe élastique ; quand l'organe élastique est un ressort hélicoïdal, le diamètre de la deuxième zone de l'alésage est supérieur au diamètre de la queue de guidage pour ménager la place du ressort entre la queue de guidage et la paroi de la deuxième zone de l'alésage.

La paumelle du bloc-porte selon l'invention fonctionne de la façon suivante. Lorsque l'on met en place le panneau mobile sur la fiche mâle, le premier épaulement ménagé dans le logement de la penture coopère avec le deuxième épaulement ménagé sur la fiche mâle et la charge enfonce la fiche mâle dans l'alésage du gond ; la fiche mâle écrase le ressort jusqu'à ce que la force exercée par le ressort équilibre le poids du panneau mobile.

Il faut noter que, selon la présente invention, l'alésage ne comporte pas de filetage et la fiche mâle ne comporte pas de tige filetée ; le réglage compensé de la paumelle se fait donc uniquement par action du ressort. Lorsque l'on utilise pour un même panneau mobile plusieurs paumelles à réglage élastiquement compensé, les forces exercées par les ressorts permettent de répartir le poids du panneau sur l'ensemble des paumelles à réglage élastique.

L'alésage du gond et le logement de la penture peuvent être borgnes. Cependant, de préférence, pour des facilités d'usinage, leur fond présente une ouverture, l'alésage et le logement étant alors ouverts à leurs deux extrémités. Dans ce cas, un élément de fermeture, tel qu'un bouchon de fermeture ou un vase de style, peuvent être vissés pour fermer le fond de l'alésage et/ou du logement.

Lorsque l'alésage du gond et le logement de la penture sont des trous borgnes, des bouchons de fermeture, notamment décoratifs, peuvent néanmoins, de façon connue, être vissés dans des trous taraudés dans les fonds de l'alésage et du logement.

Les moyens de fixation du gond et de la penture peuvent être des vis disposées perpendiculairement à l'axe du gond ou de la penture ou des plaquettes également disposées dans un plan parallèle à l'axe du gond ou de la penture et munies de trous pour leur fixation par vissage sur l'huisserie fixe ou le panneau mobile.

Lors de l'utilisation d'au moins une paumelle à réglage compensé élastique décrite ci-dessus en association avec au moins une paumelle à réglage à vis pour le montage rotatif d'un panneau mobile sur une huisserie fixe, la paumelle à réglage à vis est avantageusement du type comportant, d'une part, un gond portant des moyens de fixation sur l'huisserie, dans lequel est ménagé un alésage cylindrique axial ouvert à au moins une de ses extrémités, d'autre part, une penture portant des moyens de fixation sur le panneau mobile, dans laquelle est ménagé un logement cylindrique axial ouvert à ses extrémités, un premier épaulement étant prévu à l'intérieur dudit logement, et, enfin, une fiche mâle cylindrique reliant en rotation la penture au gond, l'une des extrémités de la fiche mâle étant disposée dans l'alésage du gond et l'autre extrémité dans le logement de la penture, la fiche mâle étant susceptible de coopérer avec le premier épaulement ménagé dans le logement de penture, l'alésage du gond étant fileté et coopérant avec un filetage porté par une tige de la fiche mâle, la partie de la fiche mâle, qui est opposée à la tige comportant en bout un moyen de réglage accessible de l'extérieur par une extrémité du logement. Quand on associe une paumelle à réglage compensé élastique et une paumelle à réglage à vis telles que ci-dessus définies, la présence d'une paumelle à réglage à vis permet de régler la hauteur du panneau mobile par rapport à l'huisserie et la présence de la paumelle à réglage compensé élastique permet de répartir la charge du panneau mobile sur les deux paumelles ; il suffit que la fiche mâle filetée ne soit pas trop basse, ce qui ferait porter tout le poids sur la paumelle à réglage compensé élastique, ni trop haute, ce qui déchargerait totalement le ressort de la paumelle à réglage élastique et ferait donc porter tout le poids du panneau sur la paumelle à réglage à vis. Bien entendu, s'il y a plusieurs paumelles à réglage compensé élastique, la répartition de charge s'effectue sur l'ensemble.

Le bloc-porte selon la présente invention est constitué par un assemblage comportant une huisserie fixe, un panneau mobile et au moins deux paumelles reliant en rotation l'huisserie et le panneau mobile caractérisé par le fait qu'au moins une des paumelles est une paumelle à réglage compensé élastique.

Dans un mode préféré de réalisation d'un tel bloc-porte, au moins une autre paumelle est une paumelle à réglage à vis telle que ci-dessus définie et telle que décrite dans FR-A-2 533 615. La structure d'un tel bloc-porte est avantageusement celle définie dans FR-A-2 409 365 ou 2 409 366 : l'huisserie est constituée de trois éléments, à savoir deux montants et une traverse de même section droite ; chacun des trois éléments de l'huisserie est constitué de trois pièces assemblées, la première de ces pièces constituant une entretoise disposée entre les deux autres pièces, lesquelles comportent, chacune, une face plane pourvue d'une rainure dans laquelle est insérée un élément de l'entretoise.

Dans une première variante, l'entretoise a une section droite en T pour présenter une âme et une barre transversale, dont les extrémités constituent des languettes mises en place dans les rainures des deux autres pièces, l'ensemble étant assemblé par collage. Dans une seconde variante, permettant d'assembler l'huisserie sur des cloisons d'épaisseurs diverses, l'entretoise est une languette dont on choisit la largeur en fonction de l'épaisseur de la cloison, les deux autres pièces étant serrées de part et d'autre de la cloison et de l'entretoise grâce à des vis.

La description et le dessin annexé donnés ci-après, à titre purement illustratif et nullement limitatif, permettront de mieux comprendre l'invention.

Sur ce dessin :
- la figure 1 représente, partiellement en élévation et partiellement en coupe axiale, une paumelle à réglage à vis dont le principe correspond à l'art antérieur ;
- la figure 2 représente, selon une vue analogue à la figure 1, un premier mode de réalisation d'une paumelle à réglage compensé élastique d'un bloc-porte selon l invention ;
- la figure 3 représente, en coupe axiale, un autre mode de réalisation d'une paumelle à réglage élastique d'un bloc-porte selon l'invention ;
- la figure 4 représente, en élévation, un bloc-porte selon l'invention ;
- la figure 5 représente une coupe horizontale, selon V-V de la figure 4, d'une première variante de réalisation du bloc-porte de la figure 4 ;
- la figure 6 représente une coupe horizontale analogue à celle de la figure 5 pour une deuxième variante de réalisation du bloc-porte de la figure 4.

Sur la figure 1, un a représenté une paumelle à réglage à vis désignée, dans son ensemble, par la référence 1. Cette paumelle est constituée par une penture 2 et un gond 3 reliés entre eux en rotation par une fiche mâle 4.

La penture 2 est constituée par un corps de forme générale cylindrique 5 muni d'une jupe 6 ; sur ce corps est fixée, perpendiculairement à l'axe, une tige filetée 7 destinée à être vissée dans un trou d'une huisserie fixe, sur laquelle on doit monter à rotation un panneau mobile. Dans la penture 2 est ménagé un logement 8. Le logement 8 est ouvert à ses deux extrémités ; il comporte trois zones cylindriques : une zone de plus faible diamètre 9, une zone de diamètre intermédiaire 10, et une zone de plus grand diamètre 11 correspondant à la jupe 6. Les zones 9 et 10 définissent entre elles un épaulement 12.

La fiche mâle 4 est constituée de deux tiges 13 et 14 séparées par une partie cylindrique intermédiaire 15 de plus grand diamètre que les tiges 13 et 14. La tige 13 est lisse et a un diamètre externe égal, au jeu nécessaire près, au diamètre de la zone cylindrique 9 du logement 8 ; elle se termine par une surface munie d'une empreinte creuse à six pans 16. La partie médiane cylindrique 15 a un diamètre égal, au jeu nécessaire près, à celui de la zone 10 du logement 8. La partie cylindrique intermédiaire 15 et la tige 13 définissent entre elles un épaulement 17. La tige 14 est filetée.

Le gond 3 est constitué d'un corps de forme générale cylindrique que traverse un alésage 20. Cet alésage 20 est divisé en deux zones de diamètres différents 21 et 22. La zone de plus grand diamètre 21 est située du côté tourné vers la penture 2 ; son diamètre est égal, au jeu nécessaire près, au diamètre de la partie médiane 15 de la fiche mâle 4, de façon que ladite partie médiane 15 puisse coulisser librement dans la zone 21 de l'alésage. La zone 22 a un plus petit diamètre et elle est taraudée, le diamètre de la zone 22 et le taraudage étant tels que l'on puisse visser la tige filetée 14 dans la zone 22 de l'alésage. Les zones 21 et 22 de l'alésage définissent entre elles une surface de butée 23, qui limite la course de la partie médiane 15 et, par conséquent, celle de la tige filetée 14 et celle de la fiche mâle 4. Au niveau de la zone 22 et à proximité de la surface (le butée 23, on a pratiqué dans la paroi latérale du gond 3, un alésage radial fileté, qui débouche dans la zone 22 ; dans cet alésage, on a prévu une vis-pointeau 40 constituée d'une partie filetée et d'une tête, la partie filetée pouvant se visser dans l'alésage fileté pour venir bloquer la rotation de la fiche mâle 4 par rapport au filetage de la zone 22. La tête de cette vis-pointeau 40 comporte une empreinte creuse à six pans et peut donc être manoeuvrée en vue du blocage de la fiche mâle 4 après réglage, grâce à l'utilisation d'un outil adapté. Sur le corps du gond 3, est fixée perpendiculairement à l'axe, une tige filetée 24 destinée à être vissée dans un trou du panneau mobile, qui doit être monté à rotation sur l'huisserie fixe.

Pour régler la paumelle 1 en hauteur, lorsque celle-ci est fixée, on dévisse le vase de style 28 mis en place pour boucher l'extrémité du logement, de façon à pouvoir atteindre la fente 16 située à l'extrémité de la tige 13 de la fiche mâle 4. A l'aide d'un outil à six pans approprié, on agit sur l'empreinte 16, de façon à faire tourner la fiche mâle dans un sens ou dans l'autre après avoir débloqué la vis-pointeau 40. On visse ou dévisse ainsi la tige filetée dans la zone taraudée 22 de l'alésage. L'épaulement 12 du logement 8 coopère avec l'épaulement 17 de la fiche mâle 4 et la penture 2 s'écarte ou se rapproche du gond 3. On abaisse ou remonte ainsi le panneau mobile par rapport à l'huisserie fixe et on bloque la position choisie pour la fiche mâle 4 en vissant la vis-pointeau 40.

La figure 2 représente un premier mode de réalisation de la paumelle à réglage élastique pour un bloc-porte selon la présente invention.

Selon ce mode de réalisation, la paumelle est identique extérieurement à la paumelle à réglage à vis représentée sur la figure 1, ce qui permet de les utiliser, sans problème d'esthétique, sur un même ensemble huisserie fixe-panneau mobile. La paumelle représentée sur la figure 2 est désignée dans son ensemble par la référence 101. La paumelle 101 est constituée par une penture 102 et un gond 103 reliés entre eux en rotation par une fiche mâle 104.

La penture 102 a la même forme que la penture 2 de la paumelle 1 : elle comporte un corps 105 sur lequel est fixée, perpendiculairement à son axe, une tige filetée 107 et porte, à sa base, une jupe 106. Le corps 105 est traversé par un logement cylindrique axial 108, qui est ouvert à ses deux extrémités et présente un premier épaulement interne 112. Le logement 108 présente trois zones successives : une première zone est située au delà de l'épaulement 112, quand on s'éloigne du gond ; une deuxième zone est adjacente à l'épaulement 112 et a un diamètre supérieur à la première ; une troisième zone, de diamètre supérieur à la seconde, est séparée de la deuxième zone par un épaulement et est délimitée par la paroi d'une jupe 106. Le diamètre de la troisième zone permet à la jupe 106 de venir recouvrir la bordure terminale cylindrique du gond 103.

La fiche mâle 104 est constituée d'une partie cylindrique médiane 115, qui sépare une tige de centrage 114 et une queue de guidage 113, toutes deux cylindriques ; la partie médiane 115 définit avec la tige de centrage 114 un deuxième épaulement 117 et avec la queue de guidage 113 une surface de butée 118. Le diamètre de la tige de centrage 114 est égal, au jeu près, à celui de la première zone du logement 108 et celui de la partie médiane 115 est égal, au jeu près, à celui de la deuxième zone du logement 108.

Le gond 103 est constitué par un corps cylindrique 119 sur lequel est fixée radialement une tige filetée 124 et qui est traversé par un alésage 120 divisé en deux zones de diamètres différents 122 et 123, séparées l'une de l'autre par un troisième épaulement 121 : ce troisième épaulement 121 constitue une limitation de course pour la partie médiane 115 de la fiche mâle 104. Un ressort 130 est disposé dans l'alésage 120 autour de la queue de guidage 113 entre la surface de butée 118 de la fiche mâle 104 et le fond de l'alésage ; le ressort 130 est logé dans l'anneau cylindrique subsistant entre la queue de guidage 113 et la paroi de l'alésage 120 ; sa spire d'extrémité est conformée pour être sensiblement plate et est soudée, par trois points, sur la surface de butée 118. Dans le mode de réalisation représenté, un vase de style 129 est vissé sur l'extrémité tournée vers l'extérieur de l'alésage 120 ; le fond de l'alésage, sur lequel s'appuie le ressort 130, est constitué par une surface 131 de ce vase de style 129. Le logement 108 est également fermé à son extrémité tournée vers l'extérieur par un i vase de style 128 identique au vase de style 129.

La paumelle 101 fonctionne de la façon suivante. Lorsque le poids du panneau mobile s'exerce sur la penture 102, le ressort 130 exerce une poussée sur la fiche mâle 104 par l'intermédiaire de la surface formant butée 118 et tend à faire sortir la fiche mâle de l'alésage 120 du gond 103. L'épaulement 117 de la fiche mâle 104 coopère avec l'épaulement 112 de la penture 102. La penture 102 s'écarte donc du gond 103 et a tendance à faire remonter le panneau mobile jusqu'à ce que la force exercée par le panneau mobile sur l'épaulement 117 de la fiche mâle par l'iniennédiaire de l'épaulement 112 de la penture 102 soit en équilibre avec la force exercée par le ressort 130 sur la fiche mâle 104 par l'intermédiaire de la surface de butée 118.

La figure 3 représente un autre mode de réalisation d'une paumelle pour un bloc-porte selon l'invention qui est désigné, dans son ensemble, par la référence 201. Dans ce mode de réalisation, la penture 202, le gond 203 et la fiche mâle 204 sont sensiblement identiques à ceux représentés sur la figure 2 ; en conséquence, tous les éléments correspondants ont été désignés par les mêmes références que pour la figure 2, augmentées de 100. La seule différence est que, d'une part, les tiges filetées 124 et 107 de fixation à l'huisserie fixe et au panneau mobile, respectivement, sont remplacées par des plaques 224 et 207 parallèles à l'axe du gond et de la penture, ces plaques étant munies de trous 232, qui permettent de visser la paumelle sur l'huisserie fixe et sur le panneau mobile, et que, d'autre part, les vases de style 128 et 129 représentés sur la figure 2 sont remplacés par de simples couvercles de graissage 228 et 229. Il est clair que l'amovibilité des vases de style 128, 129 ou des couvercles 228, 229 permet un graissage aisé de la paumelle.

Le fonctionnement de la paumelle 201 est identique à celui de la paumelle 101.

Pour la fixation en rotation d'un panneau mobile sur une huisserie fixe, on utilise avantageusement une paumelle 1 à réglage à vis, selon la figure 1 et plusieurs paumelles à réglage élastique, telles que représentées sur les figures 2 ou 3. La paumelle à réglage à vis est, de préférence, fixée au milieu du panneau, les paumelles selon l'invention étant disposées à intervalles réguliers à des niveaux inférieur et supérieur. De cette façon, on évite que le poids du panneau porte uniquement sur la paumelle à vis de la figure 1, l'action des ressorts à l'intérieur des paumelles selon l'invention permettant de répartir le poids du panneau mobile sur toutes les paumelles.

La figure 4 représente un bloc-porte dont l'huisserie est constituée par deux montants verticaux 301, 302 et une traverse 303, horizontale reliant les deux montants. Cette huisserie coopère avec une porte 304 qui est supportée sur le montant 302 par l'intermédiaire de trois paumelles 305, 306 dont l'une 305 est une paumelle selon la figure 1 et les deux autres 306 des paumelles selon la figure 3. La figure 5 représente une coupe horizontale d'un montant de l'huisserie pour une première variante de réalisation de ce bloc-porte alors que la figure 6 représente une coupe analogue pour une deuxième variante.

En se référant à la figure 5, on voit que chaque montant 301, 302 ainsi que la traverse 303 de l'huisserie de la figure 4 est formé de deux éléments ; la figure 5 ne représente que la constitution du montant 301 formé de deux éléments de montant 301a et 301b. Les éléments de montant 301a, 301b sont identiques et disposés symétriquement par rapport au plan vertical médian du bloc-porte.

L'élément de traverse 301a comporte deux faces parallèles 310a et 311a. Le côté tourné vers l'intérieur de l'huisserie, qui relie les deux faces parallèles 310a et 311a, comporte une feuillure 312 qui ménage un épaulement 313 dans l'épaisseur duquel est pratiquée, du côté opposé à la feuillure 312, une rainure 314. La feuillure 312 est destinée à recevoir la porte 391, qui est représentée en traits mixtes sur la figure 5. L'autre côté de l'élément de montant reliant les faces parallèles 310a et 311a, qui est adjacent à la cloison 390, est pourvu d'une feuillure 315 dont le bord raccordé aux faces 311a, 311b est muni d'une gorge 316. La face 310a est percée, à intervalles réguliers, de trous 317 destinés à être traversés par des vis 318 pour l'assemblage des deux éléments de montant 301a et 301b.

L'élément 301b comporte également deux faces parallèles 310b et 311b, la face 311b de l'élément 301b étant destinée à être disposée en vis-à-vis de la face 311a de l'élément 301a après assemblage. La face 311b comporte des trous disposés après assemblage en vis-à-vis des trous 317 de l'élément de montant 301a de façon à être susceptible de recevoir les extrémités filetées des vis 318. Le côté de l'élément 301b, qui relie les faces parallèles 310a et 311b et qui est adjacent à la cloison 390, comporte une gorge et une feuillure de sections respectivement identiques à la gorge 316 et à la feuillure 315 de l'élément de montant 301a, cette gorge et cette feuillure étant symétriques respectivement de la gorge 316 et de la feuillure 315 par rapport au plan de joint des deux éléments 301a et 301b. Le côté de l'élément 301b, qui est tourné vers l'intérieur de l'huisserie et qui relie les faces 310b et 311b, est pourvu d'un profilage décoratif 322 et d'une rainure 323 complémentaire de la rainure 314 de l'élément 301a.

Les rainures 323 et 314 reçoivent, lors de l'assemblage, une languette 324 qui masque le plan de joint.

Ce type d'huisserie peut être utilisé, en particulier, pour des cloisons d'épaisseur supérieure à 50 mm. Il est également indiqué pour des travaux de rénovation où l'on se trouve en présence de cloisons, ou de murs, d'épaisseurs très diverses. Dans ce cas, il suffit de prévoir des languettes 324 de largeur appropriée afin de cacher le plan de joint, les feuillures 312 et 322 portant contre le nu fini de la cloison ou du mur considéré, et les vis 318 ayant, bien entendu, une longueur adaptée.

La figure 6 représente un autre mode de réalisation des montants et de la traverse de l'huisserie de la figure 4, Les montants sont fixés à la traverse par doubles enfourchements collés et chevillés.

Le montant 301 est constitué de trois pièces de bois 350, 351, *352.* La pièce 351 a une section en T et présente deux languettes 353 et 354 correspondant à la barre transversale du T. La pièce 352 présente une face plane 355 portant une rainure 356. La languette 354 de la pièce 351 est engagée et collée dans la rainure 356. Une partie de la face plane 355, située au-delà de la rainure 356 en direction de l'intérieur de l'huisserie, est également collée contre une face plane de la pièce 351 dans la partie formant l'âme du T. La pièce 351 et la pièce 352 définissent une feuillure 357 destinée à recevoir une porte 392 représentée en traits mixtes sur la figure 6.

La pièce 350 est analogue à la pièce 352, sauf qu'elle est reliée à l'âme de la pièce 351 en forme de T par un profil décoratif 358. Les pièces 350 et 352 sont respectivement pourvues de feuillures 359 et 360 entre lesquelles s'insère l'extrémité correspondante d'une cloison 361 portant ses revêtements 361a.

## Revendications

1. Bloc-porte comportant une huisserie fixe auquel est relié en rotation un panneau mobile par l'intermédiaire d'au moins deux paumelles (1 ; 101, 201) comportant, d'une part, un gond (3 ; 103, 203) portant des moyens de fixation (24 ; 124, 224) sur l'huisserie, dans lequel est ménagé un alésage cylindrique axial (20 ; 120, 220) ouvert à au moins une de ses extrémités, d'autre part, une penture (2 ; 102, 202) portant des moyens de fixation (7 ; 107, 207) sur le panneau mobile, dans laquelle est ménagé un logement cylindrique axial (8 ; 108, 208) ouvert à au moins une de ses extrémités, un premier épaulement (12 ; 112, 212) étant prévu à l'intérieur dudit logement (8 ; 108, 208, et, enfin, une fiche mâle cylindrique (4 ; 104, 204) reliant en rotation la penture (2) au gond (3) , l'une des extrémités de la fiche mâle (4 ; 104, 204) étant disposée dans l'alésage du gond et l'autre extrémité dans la logement de la penture, la fiche mâle étant susceptible de coopérer avec la premier épaulement (12 ; 112, 212) ménagé dans la logement de penture, une paumelle (1) au moins étant réglable, l'alésage (20) de son gond (3) étant fileté et coopérant avec un filetage porté par une tige (14) de la fiche mâle (4) laquelle comporte un moyen de réglage (16) accessible depuis l'extérieur, **caractérisé par le fait que** l'alésage (120, 220) du gond (103, 203) d'au moins une autre paumelle (101, 201) contient un organe élastique (130, 230) propre à exercer sur la fiche mâle (104, 204), quant il est comprimé, une force de poussée susceptible d'équilibrer le poids du panneau mobile qui s'applique par l'intermédiaire de ladite penture (102, 202) aur ladite fiche mâle (104, 204).

2. Bloc-porte selon la revendication 1, **caractérisé par le fait que** l'organe élastique est un ressort (130, 230).

3. Bloc-porte selon l'une des revendications 1 ou 2, **caractérisé par le fait que** la fiche mâle (104, 204) comporte un épaulement (117, 217), dit deuxième épaulement, susceptible de coopérer avec le premier épaulement (112, 212) ménagé à l'intérieur du logement de penture, ledit deuxième épaulement (117, 217) séparant, sur la fiche mâle (104, 204), une partie médiane cylindrique (115, 215), qui pénètre partiellement dans l'alésage (120, 220) du gond et une tige de centrage (114, 214), de diamètre plus faible, qui est disposée totalement dans le logement (108, 208) de la penture lorsque le premier épaulement (112, 212) est en appui sur le second épaulement (117, 217).

4. Bloc-porte selon la revendication 3, **caractérisé par le fait que** le diamètre de la tige de centrage (114, 214) est sensiblement égal, au jeu près, à celui d'une première zone de logement de penture, où elle est mise en place.

5. Bloc-porte selon la revendication 4, **caractérisé par le fait que** le diamètre de la partie médiane (115, 215) de la fiche mâle (104, 204) est sensiblement égal, au jeu près, à celui du logement de penture dans une deuxième zone séparée de ladite première zone par le premier épaulement (112, 212).

6. Bloc-porte selon l'une des revendications 3 à 5, **caractérisé par le fait que** la fiche mâle (104, 204) comporte une queue de guidage (113, 213) disposée du côté de sa partie médiane où ne se trouve pas la tige de centrage (114, 214).

7. Bloc-porte selon la revendication 6, **caractérisé par le fait que** la queue de guidage (113, 213) est cylindrique et a un diamètre inférieur à celui de la partie médiane (115, 215) de la fiche màle (104, 204).

8. Bloc-porte selon la revendication 5, **caractérisé par le fait que** la logement (108, 208) comporte une troisième zone, dont le diamètre est supérieur à celui de la deuxième zone, cette troisième zone étant définie à l'intérieur d'une jupe (106, 206), qui vient à recouvrement sur l'extrémité terminale adjacente du gond (103, 203), quand l'organe élastique (130, 230) est comprimé.

9. Bloc-porte selon la revendication 8, **caractérisé par le fait que** l'extrémité terminale du gond (103, 203) est extérieurement cylindrique et que le diamètre de la troisième zone du logement (108, 208) est sensiblement égal, au jeu près, au diamètre extérieur de l'extrémité terminale du gond.

10. Bloc-porte selon l'une des revendications 1 à 9, **caractérisé par** la fait que l'alésage (120, 220) du gond comporte deux zones successives, une première zone, qui reçoit la partie médiane (115, 215) de la fiche mâle (104, 204), et une deuxième zone de diamètre plus faible, les deux zones étant séparées par un épaulement dit troisième épaulement (121, 221).

11. Bloc-porte selon les revendications 2, 6 et 10 prises simultanément, dans lequel l'organe élastique est un ressort hélicoïdal (130, 230), **caractérisé par le fait que** le diamètre de la deuxième zone de l'alésage (120, 220) est supérieur au diamètre de la queue de guidage (113, 213), pour ménager la place du ressort entre ladite queue de guidage et la paroi de la deuxième zone de l'alésage (120, 220).

## Patentansprüche

1. Tür, die einen festen Türstock umfaßt, an dem ein bewegliches Türblatt über wenigstens zwei Türbänder (1; 101, 102) drehbar befestigt ist, wobei die Türbänder einerseits versehen sind mit einer Türstockangel (3; 103, 203), die Mittel (24; 124, 224) für die Befestigung an dem Türstock trägt und in der eine axiale zylindrische Bohrung (20; 120, 220) ausgebildet ist, die wenigstens an einem ihrer Enden offen ist, und andererseits versehen sind mit einer Türblattangel (2; 102, 202), die Mittel (7; 107, 207) für die Befestigung an dem beweglichen Türblatt trägt und in der ein axialer zylindrischer Aufnahmesitz (8; 108, 208) ausgebildet ist, der an wenigstens einem seiner Enden offen ist, wobei in dem Aufnahmesitz (8; 108, 208) eine erste Schulter (12; 112, 212) vorgesehen ist, und schließlich versehen sind mit einem zylindrischen Zapfen (4; 104, 204), der die Türstockangel (3) mit der Türblattangel (2) drehbar verbindet, wobei eines der Enden des Zapfens (4; 104, 204) in der Bohrung der Türstockangel angeordnet ist und das andere Ende im Aufnahmesitz der Türblattangel angeordnet ist, wobei der Zapfen mit der in dem Aufnahmesitz der Türblattangel ausgebildeten ersten Schulter (12; 112, 212) zusammenwirken kann, wobei wenigstens ein Türband (1) einstellbar ist, wobei die Bohrung (20) seiner Türstockangel (3) mit Gewinde versehen ist und mit einem von einem Stift (14) des Zapfens (4) getragenen Gewinde zusammenwirkt, wobei der Zapfen (4) ein Einstellmittel (16) aufweist, das von außen zugänglich ist, **dadurch gekennzeichnet, daß** die Bohrung (120, 220) der Türstockangel (103, 203) wenigstens eines weiteren Türbandes (101, 201) ein elastisches Organ (130, 230) enthält, das auf den Zapfen (104, 204) dann, wenn er komprimiert ist, eine Schubkraft ausüben kann, die das Gewicht des beweglichen Türblatts, das über die Türblattangel (102, 202) auf den Zapfen (104, 204) wirkt, ausgleichen kann.

2. Tür nach Anspruch 1, **dadurch gekennzeichnet, daß** das elastische Organ eine Feder (130, 230) ist.

3. Tür nach einem der Ansprüche 1 oder 2, **dadurch gekennzeichnet, daß** der Zapfen (104, 204) eine Schulter (117, 217), die zweite Schulter genannt wird, umfaßt, die mit der ersten Schulter (112, 212), die in dem Aufnahmesitz der Türblattangel ausgebildet ist, zusammenwirken kann und an dem Zapfen (104, 204) einen zylindrischen mittleren Abschnitt (115, 215), der teilweise in die Bohrung (120, 220) der Türstockangel eindringt, von einem Zentrierstift (114, 214) mit kleinerem Durchmesser trennt, der sich vollständig in dem Aufnahmesitz (108, 208) der Türblattangel befindet, wenn sich die erste Schulter (112, 212) auf der zweiten Schulter (117, 217) abstützt.

4. Tür nach Anspruch 3, **dadurch gekennzeichnet, daß** der Durchmesser des Zentrierstifts (114, 214) bis auf ein Spiel im wesentlichen gleich jenem einer ersten Zone des Aufnahmesitzes der Türblattangel, in die er eingesetzt ist, ist.

5. Tür nach Anspruch 4, **dadurch gekennzeichnet, daß** der Durchmesser des mittleren Teils (115, 215) des Zapfens (104, 204) bis auf ein Spiel im wesentlichen gleich jenem des Aufnahmesitzes der Türblattangel in einer zweiten Zone, die von der ersten Zone durch die erste Schulter (112, 212) getrennt ist, ist.

6. Tür nach einem der Ansprüche 3 bis 5, **dadurch gekennzeichnet, daß** der Zapfen (104, 204) ein hinteres Führungsende (113, 213) aufweist, das auf derjenigen Seite seines Mittelteils angeordnet ist, auf der sich der Zentrierstift (114, 214) nicht befindet.

7. Tür nach Anspruch 6, **dadurch gekennzeichnet, daß** das hintere Führungsende (113, 213) zylindrisch ist und einen Durchmesser besitzt, der kleiner als jener des mittleren Teils (115, 215) des Zapfens (104, 204) ist.

8. Tür nach Anspruch 5, **dadurch gekennzeichnet, daß** der Aufnahmesitz (108, 208) eine dritte Zone aufweist, deren Durchmesser größer als jener der zweiten Zone ist, wobei diese dritte Zone in einer Haube (106, 206) definiert ist, die das an die Türstockangel (103, 203) angrenzende Ende abdeckt, wenn das elastische Organ (130, 230) komprimiert ist.

9. Tür nach Anspruch 8, **dadurch gekennzeichnet, daß** das Ende der Türstockangel (103, 203) außen zylindrisch ist und daß der Durchmesser der dritten Zone des Aufnahmesitzes (108, 208) bis auf ein Spiel im wesentlichen gleich dem Außendurchmesser des Endes der Türstockangel ist.

10. Tür nach einem der Ansprüche 1 bis 9, **dadurch gekennzeichnet, daß** die Bohrung (120, 220) der Türstockangel zwei aufeinanderfolgende Zonen umfaßt, eine erste Zone, die den Mittelteil (115, 215) des Zapfens (104, 204) aufnimmt, und eine zweite Zone mit kleinerem Durchmesser, wobei die beiden Zonen durch eine sogenannte dritte Schulter (121, 221) getrennt sind.

11. Tür nach den Ansprüchen 2, 6 und 10 in ihrer Gesamtheit, bei der das elastische Organ eine Schraubenfeder (130, 230) ist, **dadurch gekennzeichnet, daß** der Durchmesser der zweiten Zone der Bohrung (120, 220) größer als der Durchmesser des hinteren Führungsendes (113, 213) ist, damit der Platz für die Feder zwischen dem hinteren Führungsende und der Wand der zweiten Zone der Bohrung (120, 220) ausgebildet werden kann.

## Claims

1. A door set including a fixed frame to which a mobile panel is connected in rotation by means of at least two hinges (1; 101, 201) including a frame hinge member (3; 103, 203) carrying means (24; 124, 224) for fixing it to the door frame and including a cylindrical axial bore (20; 120, 220) open at one end at least, a panel hinge member (2; 102, 202) carrying means (7; 107, 207) for fixing it to the mobile panel and including a cylindrical axial housing (8; 108, 208) open at one end at least, a first shoulder (12; 112, 212) inside said housing (8; 108, 208), and a cylindrical hinge pin (4; 104, 204) connecting in rotation the panel hinge member (2) and the frame hinge member (3), wherein one end of the hinge pin (4; 104, 204) is disposed in the bore of the frame hinge member, the other end is disposed in the housing of the panel hinge member, and the hinge pin is adapted to cooperate with the first shoulder (12; 112, 212) in the panel hinge member housing, at least one hinge (1) is adjustable, the bore (20) in its frame hinge member (3) is threaded and cooperates with a thread on a rod (14) of the hinge pin (4) which includes adjustment means (16) accessible from the outside, **characterized in that** the bore (120, 220) of the frame hinge member (103, 203) of at least one other hinge (101, 201) contains a spring member (130, 230) adapted when compressed to apply to the hinge pin (104, 204) a thrust force adapted to balance the weight of the mobile panel, which rests on said hinge pin (104, 204) through the intermediary of said panel hinge member (102, 202).

2. A door set according to claim 1, **characterized in that** the spring member is a spring (130, 230).

3. A door set according to claim 1 or claim 2, **characterized in that** the hinge pin (104, 204) has a second shoulder (117, 217) adapted to cooperate with the first shoulder (112, 212) inside the panel hinge member housing, said second shoulder (117, 217) separates a cylindrical middle part (115, 215) of the hinge pin (104, 204) which penetrates partly into the bore (120, 220) in the frame hinge member from a centering rod (114, 214) of smaller diameter which is disposed totally inside the housing (108, 208) of the panel hinge member when the first shoulder (112, 212) rests on the second shoulder (117, 217).

4. A door set according to claim 3, **characterized in that** the diameter of the centering rod (114, 214) is substantially equal, allowing for the necessary clearance, to that of a first area of the panel hinge member housing into which it is fitted.

5. A door set according to claim 4, **characterized in that** the diameter of the middle part (115, 215) of the hinge pin (104, 204) is substantially equal, allowing for the necessary clearance, to that of the panel hinge member housing in a second area separated from said first area by the first shoulder (112, 212).

6. A door set according to any of claims 3 to 5, **characterized in that** the hinge pin (104, 204) has a guide pin (113, 213) disposed at the opposite end of its middle part to the centering rod (114, 214).

7. A door set according to claim 6, **characterized in that** the guide pin (113, 213) is cylindrical and its diameter is less than that of the middle part (115, 215) of the hinge pin (104, 204).

8. A door set according to claim 5, **characterized in that** the housing (108, 208) includes a third area whose diameter is greater than that of the second area and which is defined inside a skirt (106, 206) which overlaps the adjacent end of the frame hinge member (103, 203) when the spring member (130, 230) is compressed.

9. A door set according to claim 8, **characterized in that** the end of the frame hinge member (103, 203) is externally cylindrical and the diameter of the third area of the housing (108, 208) is substantially equal, allowing for the necessary clearance, to the outside diameter of the end of the frame hinge member.

10. A door set according to any of claims 1 to 9, **characterized in that** the bore (120, 220) of the frame hinge member has two successive areas separated by a third shoulder (121, 221), namely a first area which receives the middle part (115, 215) of the hinge pin (104, 204) and a second area of smaller diameter.

11. A door set according to claims 2, 6 and 10 in conjunction, wherein the spring member is a coil spring (130, 230), **characterized in that** the diameter of the second area of the bore (120, 220) is greater than the diameter of the guide pin (113, 213) to provide a space for the spring between said guide pin and the wall of the second area of the bore (120, 220).
